# EUROPÄISCHE PATENTSCHRIFT

(11) **EP 1 621 768 B1**
(45) Veröffentlichungstag und Bekanntmachung des Hinweises auf die Patenterteilung: **30.04.2008**
(21) Anmeldenummer: 04018193.5
(22) Anmeldetag: 31.07.2004
(51) Int. Cl.: F04B 23/02, F04B 39/00, F04B 39/16, F04B 43/02, F04B 53/20

(54) **Flüssigkeitsproben-Fördervorrichtung**
Pump device for liquid samples
Dispositif de pompage pour échantillons liquides

(43) Veröffentlichungstag der Anmeldung: 01.02.2006
(73) Patentinhaber: Hach Lange GmbH, 14163 Berlin (DE)
(72) Erfinder: Bittner, Klaus, 47802 Krefeld (DE); Kussmann, Michael, 40476 Düsseldorf (DE)
(74) Vertreter: Eberlein, Jasper

(56) Entgegenhaltungen:
- DE-A- 2 338 423
- DE-A- 10 021 454
- US-A- 3 851 342
- US-A- 4 616 982

## Beschreibung

Die Erfindung bezieht sich auf eine Flüssigkeitsproben-Fördervorrichtung mit einer Förderpumpe und einer Förderleitung.

Flüssigkeitsproben-Fördervorrichtungen bestehen aus einer Förderpumpe und einer Förderleitung, und werden beispielsweise in der Online-Analytik, der Probennahme, der Probensammlung und zur Probenförderung einer Flüssigkeitsprobe aus Abwasser zu einem entfernt vom Probenentnahmeort angeordneten Analysegerät eingesetzt. Derartige Anordnungen werden beispielsweise in Kläranlagen zur Überwachung des Abwassers bzw. des Klärungsprozesses verwendet. Obwohl die Flüssigkeitsproben in Kläranlagen in der Regel bereits nahezu vollständig von Feststoffen befreit sind, enthalten Sie noch Nährstoffe. Die Nährstoffe ermöglichen Bakterienwachstum. Hierdurch kann sich in der Förderleitung, in der die Flüssigkeitsprobe kontinuierlich gefördert wird, ein bakterieller Belag bilden, in dem sich auch noch weitere gelöste Bestandteile, z. B. Eisendreichlorid und Fette, einlagern und verfestigen können, was zu einer vollständigen Verstopfung der Förderleitung führen kann. Ferner kann die bakterielle Beschichtung die durch die Förderleitung fließende Probe verändern, beispielsweise durch Ammoniumabbau durch Nitrifikation, so dass die anschließend in dem Analysengerät vorgenommenen Bestimmungen von Abwasserparametern fehlerhaft ausfallen. Um dies zu vermeiden, ist eine häufige Reinigung und Wartung der Förderleitung erforderlich.

In U.S. 4,616,982 wird eine Volumen-Förderpumpen zur Versorgung einer FarbSpritzpistole mit Lack, Farbe oder einer ähnlichen dickflüssigen Flüssigkeit offenbart.

In U.S. 3,851,342 wird ein Wartungsgerät zur Reinigung einer verstopften Warmwasser-Leitung offenbart. Das in dieser Druckschrift beschriebene Reinigungsverfahren bedient sich einer Wasserpumpe, die in dem verstopften Leitungsabschnitt periodisch positive und negative Impulse generiert während die Leitung nicht fördert.

Aufgabe der Erfindung ist es, eine Flüssigkeitsproben-Fördervorrichtung zu schaffen, bei der die Förderleitung weniger Wartung und Reinigung erfordert.

Diese Aufgabe wird erfindungsgemäß mit den Merkmalen des Anspruches 1 gelöst.

Bei der erfindungsgemäßen Fördervorrichtung fördert die Förderpumpe impulsartig und sind die Förderleitung und die Förderpumpe derart ausgelegt, dass das Ausdehnungsvolumen der Förderleitung während des Förderpulses maximal 50 % des Pulsvolumens beträgt. Die Förderpumpe fördert die Flüssigkeitsprobe also nicht mehr kontinuierlich, sondern im wesentlichen impulsartig. Hierdurch wird die Flüssigkeitsprobe während des Impulses auf eine relativ hohe Fließgeschwindigkeit beschleunigt, so dass die Flüssigkeit Beläge von der Förderleitungs-Innenwand ablöst und mitreißt. Durch eine entsprechende Auslegung der Förderpumpe und der Förderleitung wird sichergestellt, dass während des Förderpulses die Flüssigkeit in der Förderleitung Geschwindigkeiten von 0,5 m/s bis 4 m/s erreicht. Die auf diese Weise eingebrachte kinetische Energie wird zu großen Teilen in Verwirbelungen und Reibung in der der Förderleitungsinnenseite angrenzenden Grenzschicht umgesetzt, wodurch der Belag im Zustand seiner Entstehung bereits zuverlässig entfernt wird. Eine Reinigung und Wartung der Förderleitung und ggf. der Förderpumpe ist nicht mehr erforderlich.

Das Ausdehnungsvolumen der Förderleitung beträgt während des Förderpulses maximal 50 % des Pulsvolumens, d. h., das Volumen, um das sich die Förderleitung während des Förderpulses vergrößert, beträgt maximal 50 % des gesamten Volumens des mit dem Impuls beförderten Flüssigkeits-Volumens. Je weniger sich die Förderleitung während des Förderpulses erweitert, d. h. vergrößert, um so weniger wird der Förderpuls abgeflacht, bzw., um so höher bleibt die Geschwindigkeit der Flüssigkeit in der Förderleitung während des Förderpulses über die gesamte Länge der Förderleitung erhalten. Je höher die Geschwindigkeit der Flüssigkeit während des Förderpulses ist, desto größer ist daher die Reinigungswirkung.

Vorzugsweise ist die Förderpumpe derart ausgelegt, dass das Verhältnis von Pulsdruck und Förderleitungslänge mindestens 0,5 bar/m beträgt, wobei der Pulsdruck der Maximaldruck während des Förderpulses ist. Je länger die Förderleitung ist, desto größer muss der Druck sein, mit dem der Förderpuls in die Förderleitung eingeleitet wird. Bei einem Verhältnis von mindestens 0,5 bar/m ist sichergestellt, dass über die gesamte Länge der Förderleitung, also auch an Ihrem pumpenabgewandten Ende, eine hohe Geschwindigkeit der Flüssigkeit in der Flüssigkeitsleitung während des Förderpulses vorliegt.

Vorzugsweise ist die Förderpumpe in einem Abwasser-Tauchbehälter angeordnet, der der Probenentnahme und ggf. der Probenvorbereitung dient, und von dem aus Flüssigkeitsproben durch die Förderleitung zu einem Analysegerät gepumpt werden, das beispielsweise am Beckenrand eines Abwasserbeckens steht. Die Förderpumpe kann als Membranpumpe ausgebildet sein, die in Bezug auf die Förderleitung als Druckpumpe arbeitet. Die Membranpumpe saugt eine Flüssigkeitsprobe an und drückt diese anschließend impulsartig in die Förderleitung.

Gemäß einer bevorzugten Ausgestaltung sind die Förderpumpe und die Förderleitung derart ausgelegt, dass das Ausdehnungsvolumen der Förderleitung während des Förderpulses maximal 30 %, und insbesondere maximal 10 % des Pulsvolumens beträgt. Hierdurch wird gewährleistet, dass nur ein relativ kleiner Teil des Förderpulses durch die Ausdehnung der Förderleitung während des Förderpulses abgeflacht wird. Dies wiederum ermöglicht den Einsatz einer relativ kleinen Förderpumpe und stellt einen relativ niedrigen Energiebedarf für die Förderung sicher.

Vorzugsweise ist die Pulsdauer des Förderpulses kürzer als 100 ms. Mit der Pulsdauer ist die Dauer des gesamten Förderpulses gemeint, d. h. vom Einsetzen der Förderbewegung bis zum Ende der Förderbewegung der Pumpe.

Grundsätzlich können die Förderpulse einer kontinuierlichen Förderung der Flüssigkeit überlagert sein. Vorzugsweise ist jedoch vorgesehen, dass die Förderpumpe zwischen den Förderpulsen nicht fördert, d. h. die Förderung der Flüssigkeitsproben ausschließlich während der Förderpulse erfolgt. Auf diese Weise wird eine größtmögliche Druckdifferenz und damit Geschwindigkeitsdifferenz zwischen Impuls und Nicht-Impuls realisiert. Hierdurch wiederum wird eine größtmögliche Reinigungswirkung sichergestellt.

Gemäß einer bevorzugten Ausgestaltung besteht die Förderleitung jedenfalls innenseitig aus einem Material niedriger Oberflächenenergie. Bei einem derartigen Material sind die Haftkräfte von Bakterien und anderen Anlagerungen relativ gering, so dass sichergestellt ist, dass Anlagerungen während und durch den Förderpuls gelöst und mitgerissen werden.

Die Förderleitung kann aus einem oberflächenglatten Fluorpolymer bestehen, beispielsweise aus FEP.

Im folgenden wird ein Ausführungsbeispiel der Erfindung anhand der Zeichnung näher erläutert.

Die Figur zeigt eine erfindungsgemäße Flüssigkeitsproben-Fördervorrichtung.

In der Figur ist eine Flüssigkeitsproben-Fördervorrichtung 10 dargestellt, die der Entnahme einer Flüssigkeitsprobe aus einem Abwasser 12 enthaltenden Abwasserbecken 14 dient. Die Fördervorrichtung 10 wird im wesentlichen gebildet von einer Förderpumpe 16 und einer Förderleitung 18. Die Förderpumpe 16 ist eine in Bezug auf die Förderleitung 18 als Druckpumpe betriebene Membranpumpe und ist in einem flüssigkeitsdichten Tauchbehälter 20 angeordnet. Der Förderpumpe 16 sind ein Einlassventil 22 und ein Auslassventil 24 in Fließrichtung vor bzw. hinter der Förderpumpe 16 zugeordnet. Die Förderpumpe 16 saugt durch eine Filtermembran 26 Flüssigkeit gefiltert aus dem Abwasser 12 ab und pumpt dieses anschließend durch die Förderleitung 18 zu einem außerhalb des Abwasserbeckens 14 angeordneten Analysegerät 28.

Die Förderleitung 18 hat eine Länge von 10 m und einen Innendurchmesser von ca. 1,0 mm. Die Wand der Förderleitung 18 besteht aus FEP, dessen Oberfläche innenseitig glatt ausgebildet ist. FEP ist ein Fluorpolymer niedriger Oberflächenenergie, so dass Beläge mit relativ geringer Haftkraft anhaften.

Die Förderpumpe 16 fördert die Flüssigkeit ausschließlich impulsartig. Der Druck eines Förderpulses beträgt mindestens 5,0 bar. Die Pulsdauer beträgt weniger als 100 ms. Die Förderfrequenz beträgt 1,0 Hz. Zwischen den Förderpulsen wird keine Flüssigkeitsförderung vollzogen.

Die Förderleitung 18 ist so druckstarr, dass ihr Ausdehnungsvolumen während eines Förderpulses bei maximal 15 % liegt.

Mit der beschriebenen Abstimmung ergeben sich während eines Förderpulses Geschwindigkeiten der Flüssigkeit in der Förderleitung 18 von ca. 1,0 m/s. Die hierdurch eingebrachte kinetische Energie wird zu einem großen Teil in Verwirbelungen und Reibung an der Grenzschicht zwischen der Flüssigkeit und der Innenseite der Förderleitung 18 umgesetzt. Hierdurch werden Beläge und Anlagerungen zuverlässig entfernt.

Durch die in relativ kurzen zeitlichen Abständen eingeleiteten Förderpulse, haben Beläge praktisch keine Zeit, sich festzusetzen. Sobald eine Anlagerung größer wird, bietet sie so viel Angriffsfläche, dass sie zuverlässig durch einen Förderpuls von der Förderleitungs-Innenwand abgebrochen und von der Flüssigkeit weg getragen wird.

## Patentansprüche

1. Flüssigkeitsproben-Fördervorrichtung (10) mit einem Abwasser-Tauchbehälter (20), einer Förderpumpe (16) und einer Förderleitung (18) zwischen dem Tauchbehälter (20) und einem landseitigen Analysegerät (28),
**dadurch gekennzeichnet,**
**dass** die Förderpumpe (16) impulsartig fördert, und
**dass** die Förderpumpe (16) und die Förderleitung (18) derart ausgelegt sind, dass das Ausdehnungsvolumen der Förderleitung (18) während des Förderpulses maximal 50 % des Pulsvolumens beträgt.

2. Flüssigkeitsproben-Fördervorrichtung (10) nach Anspruch 1, **dadurch gekennzeichnet, dass** die Förderpumpe (16) derart ausgelegt ist, dass das Verhältnis von Pulsdruck und Förderleitungslänge mindestens 0,5 bar/m beträgt.

3. Flüssigkeitsproben-Fördervorrichtung (10) nach Anspruch 1 oder 2, **dadurch gekennzeichnet, dass** die Förderpumpe (16) in dem Abwasser-Tauchbehälter (20) angeordnet ist.

4. Flüssigkeitsproben-Fördervorrichtung (10) nach einem der Ansprüche 1-3, **dadurch gekennzeichnet, dass** die Förderpumpe (16) und die Förderleitung (18) derart ausgelegt sind, dass das Ausdehnungsvolumen der Förderleitung (18) während des Förderpulses maximal 30 % und insbesondere maximal 10 % des Pulsvolumens beträgt.

5. Flüssigkeitsproben-Fördervorrichtung (10) nach einem der Ansprüche 1-4, **dadurch gekennzeichnet, dass** die Pulsdauer des Förderpulses weniger als 100 ms beträgt.

6. Flüssigkeitsproben-Fördervorrichtung (10) nach einem der Ansprüche 1-5, **dadurch gekennzeichnet, dass** die Förderpumpe (16) zwischen den Förderpulsen nicht fördert.

7. Flüssigkeitsproben-Fördervorrichtung (10) nach einem der Ansprüche 1-6, **dadurch gekennzeichnet, dass** die Förderpumpe (16) eine als Druckpumpe betriebene Membranpumpe ist.

8. Flüssigkeitsproben-Fördervorrichtung (10) nach einem der Ansprüche 1-7, **dadurch gekennzeichnet, dass** die Förderleitung (18) innenseitig aus einem Material niedriger Oberflächenenergie besteht.

9. Flüssigkeitsproben-Fördervorrichtung (10) nach Anspruch 8, **dadurch gekennzeichnet, dass** die Förderleitung (18) aus einem oberflächenglatten Fluorpolymer besteht.

## Claims

1. A supply device (10) for liquid samples comprising a waste water immersion container (20), a supply pump (16) and a supply line (18) between the immersion container (20) and a land-based analyzing apparatus (28),
wherein
the supply pump (16) supplys in a pulse-like manner, and
the supply pump (16) and the supply line (18) are configured such that the expansion volume of the supply line (18) during a supply pulse is at most 50% of the pulse volume.

2. The supply device (10) for liquid samples of claim 1, wherein the supply pump (16) is configured such that the ratio between the pulse pressure and the length of the supply line is at least 0.5 bar/m.

3. The supply device (10) for liquid samples of claim 1 or 2, wherein the supply pump (16) is arranged in the waste water immersion container (20).

4. The supply device (10) for liquid samples of one of claims 1 - 3, wherein the supply pump (16) and the supply line (18) are configured such that the expansion volume of the supply line (18) during a supply pulse is at most 30% and in particular at most 10% of the pulse volume.

5. The supply device (10) for liquid samples of one of claims 1 - 4, wherein the pulse duration of the supply pulse is less than 100 ms.

6. The supply device (10) for liquid samples of one of claims 1 - 5, wherein the supply pump (16) does not supply between supply pulses.

7. The supply device (10) for liquid samples of one of claims 1-6, wherein the supply pump (16) is a membrane pump operated as a pressure pump.

8. The supply device (10) for liquid samples of one of claims 1-7, wherein the inner side of the supply line (18) is made of a material with low surface energy.

9. The supply device (10) for liquid samples of claim 8, wherein the supply line (18) is made of a fluoropolymer with a smooth surface.

## Revendications

1. Dispositif (10) pour alimentation d'échantillons liquides, comprenant un réservoir d'immersion (20) contenant des eaux usées, une pompe d'alimentation (16), et une conduite d'alimentation (18) prévue entre le réservoir d'immersion (20) et un appareil d'analyse (28) disposé sur la terre,
**caractérisé en ce**
**que** la pompe d'alimentation (16) refoule dans une manière pulsée, et
en ce que la pompe d'alimentation (16) et la conduite d'alimentation (18) sont conçues telles que le volume de dilatation de la conduite d'alimentation (18) soit au plus 50% du volume d'impulsion pendant l'impulsion d'alimentation.

2. Dispositif (10) pour alimentation d'échantillons liquides selon la revendication 1, **caractérisé en ce que** la pompe d'alimentation (16) est conçue pour une relation entre la pression d'impulsion et la longueur de la conduite d'alimentation d'au moins 0,5 bar/m.

3. Dispositif (10) pour alimentation d'échantillons liquides selon la revendication 1 ou 2, **caractérisé en ce que** la pompe d'alimentation (16) est disposée dans le réservoir d'immersion (20).

4. Dispositif (10) pour alimentation d'échantillons liquides selon une des revendications 1-3, **caractérisé en ce que** la pompe d'alimentation (16) et la conduite d'alimentation (18) sont conçues telles que le volume de dilatation de la conduite d'alimentation (18) soit au plus 30%, et particulièrement au plus 10 %, du volume d'impulsion pendant l'impulsion d'alimentation.

5. Dispositif (10) pour alimentation d'échantillons liquides selon une des revendications 1-4, **caractérisé en ce que** la durée d'impulsion de l'impulsion d'alimentation est moins que 100 ms.

6. Dispositif (10) pour alimentation d'échantillons liquides selon une des revendications 1-5, **caractérisé en ce que** la pompe d'alimentation (16) ne refoule pas entre les impulsion d'alimentation.

7. Dispositif (10) pour alimentation d'échantillons liquides selon une des revendications 1-6, **caractérisé en ce que** la pompe d'alimentation (16) est une pompe à membrane opérée comme pompe foulante.

8. Dispositif (10) pour alimentation d'échantillons liquides selon une des revendications 1-7, **caractérisé en ce que** la surface intérieure de la conduite d'alimentation (18) est formée d'un matériau à basse énergie superficielle.

9. Dispositif (10) pour alimentation d'échantillons liquides selon la revendication 8, **caractérisé en ce que** la conduite d'alimentation (18) est formée d'un polymère fluoré à surface lisse.
